# NEUE EUROPÄISCHE PATENTSCHRIFT

(11) **EP 0 137 961 B2**
(45) Veröffentlichungstag und Bekanntmachung des Hinweises auf die Entscheidung über den Einspruch: **02.02.1994**
(45) Hinweis auf die Patenterteilung: 02.03.1988
(21) Anmeldenummer: 84109793.4
(22) Anmeldetag: 17.08.1984
(51) Int. Cl.: C21C 7/072

(54) **Ausziehvorrichtung für einen Gasspülstein**
Withdrawing device for a gas bubbling plug
Dispositif extracteur pour une brique pour lavage au gaz

(30) Priorität: 20.08.1983 DE 3330105; 25.01.1984 DE 3402444
(43) Veröffentlichungstag der Anmeldung: 24.04.1985
(73) Patentinhaber: Radex Deutschland Aktiengesellschaft für feuerfeste Erzeugnisse, 56220 Urmitz (DE)
(72) Erfinder: Höffgen, Hans, Dipl.-Ing., D-5410 Höhr-Grenzhausen (DE)
(74) Vertreter: Becker, Thomas, Dr., Dipl.-Ing.

(56) Entgegenhaltungen:
- DE-B- 1 268 793
- DE-U- 7 539 031
- DE-U- 7 618 016
- US-A- 2 677 174
- US-A- 2 811 346
- PATENT ABSTRACTS OF JAPAN, Band 6, Nr. 202, 13 November 1982.
- Fischer-Lexikon, Fischer Taschenbuch-Verlag, Aug. 1972, Bd. 1, S. 291
- Hütte, Akadem. Verein Hütte e.V., Berlin, 28. Auflage, Maschinenbau Teil b, Seiten 830-833

## Beschreibung

Die Erfindung betrifft eine Vorrichtung zum Herausziehen eines blechummantelten, mit einem mittigen Gasanschlußrohr versehenen Gasspülsteins aus einem Lochstein bzw. einer Lochsteinhülse, bestehend aus einem Gestell zum Abstützen an der Außenseite des Lochsteins bzw. der Lochsteinhülse oder an der Außenwand des metallurgischen Gefäßes, einer in dem Gestell relativ zu diesem axial verschieblich geführten Zugstange, die zu der Mittelachse des Gasspülsteins fluchtend ausrichtbar ist, einer an der Zugstange vorgesehenen Kupplungseinrichtung zum Ankuppeln des Zugstangenendes an den Gasspülstein sowie einer Antriebseinrichtung zur Verschiebung der Zugstange in die von dem Lochstein wegweisende Richtung.

In modernen Stahlwerken werden sehr häufig Gasspülsteinsets in den Boden bzw. die Seitenwände von metallurgischen Gefäßen eingesetzt, um die Schmelze mit entsprechenden Spülgasen zu behandeln. Die Gasspülsteine sind Verschleißteile, die von Zelt zu Zeit ausgewechselt werden müssen. Dabei bereitet insbesondere das Herausziehen der verschlissenen Gasspülsteine aus dem Lochstein bzw. der Lochsteinhülse erhebliche Schwierigkeiten. Bei blechummantelten Gasspülsteinen, die sich nicht ohne weiteres lösen lassen, muß der Boden des Spülsteins aufgeschweißt und dann der Spülstein von außen ausgeschlagen werden, und anschließend muß noch das Blech des Mantels abgebrannt werden. Eine solche Verfahrensweise ist langwierig, umständlich und tür die Monteure mit erheblicher Schmutzbelästigung verbunden.

Nach der DE-B-1 268 793 ist eine Vorrichtung zum Herausziehen eines Gasspülsteins aus einem Lochstein bekannt, die ein Gestell zum Abstützen an der Außenwand des metallurgischen Gefäßes, eine mit Gewinde versehene Stange, die relativ zu dem Gestell in Axialrichtung verschiebbar ist, eine an der Zugstange vorgesehene Kupplungseinrichtung zum Ankuppeln an den Gasspülstein sowie eine schraubenartige Antriebseinrichtung zur Verschiebung der Zugstange in axialer Richtung zum Spülstein aufweist. Bei dem spülstein handelt es sich um einen solchen ohne Blechumkleidung. An seinem außenliegenden Ende ist der Spülstein mit einem Flansch versehen, der über eine Dichtung gegen eine Basisplatte anliegt. Diese ist mit Zapfen versehen, die an einer äußeren Klemmplatte arretiert sind. Die Klemmplatte liegt gegen den Spülstein unter Zwischenschaltung einer Dichtung an und preßt den Stopfen in dichtende Anlage an die Basisplatte und an die konische Bohrung des Lochsteins. Das Spülgas, mit welchem das schmelzflüssige Metall behandelt werden soll, erhält Zutritt durch einen an der Klemmplatte ausgebildeten Kanal, der radial zu dem Spülstein angeordnet ist. Zur Kupplung mit dem Zugstangenende dient eine Mutter. die an die Außenseite der Klemmplatte angeschweißt ist.

Es ist auch eine Setz- und Ausreißvorrichtung für Angußhülsen mit zentraler Durchgangsbohrung bekannt, die am metallurgischen Gefäß fest verchraubt wird und deren mehrfach unterteiltes Gestänge am rückwärtigen Ende eine Keilverbindung aufweist.

Der Erfindung liegt die Aufgabe zugrunde, eine Vorrichtung zu schaffen, mit der ein blechummantelter Gasspülstein mit einem mittigen Gasanschlußrohr aus dem Lochstein bzw. der Lochsteinhülse mit einfachen Mitteln herausgezogen werden kann.

Eine gesonderte Basis- oder Klemmplatte. an der der Gasspülstein wie bei der bekannten Vorrichtung herausgezogen werden könnte, ist bei einem blechummantelten Gasspülstein mit mittigem Gasanschluß nicht vorhanden.

Erfindungsgemäß wird diese Aufgabe in einer ersten Ausführungsform durch eine Vorrichtung mit den Merkmalen des Anspruchs 1 gelöst.

Zum Lösen eines Gasspülsteins braucht lediglich das Gestell an dem Lochstein bzw. der Lochsteinhülse oder aber an der Außenwand des metallurgischen Gefäßes angesetzt, dann die Zugstange der Vorrichlung mit Hilfe der Kupplungseinrichtung mit dem Gasspülstein verbunden und dann die Zugstange mit Hilfe der Antriebseinrichtung betätigt zu werden, wobei sich der Spülstein dann automatisch aus dem Lochstein bzw. der Lochsteinhülse herausbewegt. Diese Methode ist sehr leicht praktizierbar und in kürzester Zeit durchführbar, ohne daß eine stärkere Schmutzbelästigung auftritt.

Das an der Zugstange vorgesehene Kupplungsteil weist vorzugsweise einen zylindrischen Endabschnitt mit zwei zueinander fluchtenden Bohrungen auf.
Der Innendurchmesser des zylindrischen Endabschnitts des an der Zugstange vorgesehenen Kupplungsteils sollte größer als der Außendurchmesser des an dem Spülstein vorgesehenen zylindrischen Gegenkupplungsteils sein.

Eine zweite Lösung der gestellten Aufgabe besteht darin, daß die Kupplungselnrichtung aus zwei ineinandersteckbaren zylindrischen Kupplungsteilen besteht, daß eines der Kupplungsteile mit zumindest zwei in die zylindrische Wand eingesetzten, nach innen und/oder außen vorstehenden radialen Zapfen versehen ist und daß das andere Kupplungsteil eine entsprechende Anzahl von vom äußeren Ende ausgehenden Schlitzen mit zur Aufnahme der Zapfen geeigneter Breite in gleicher Umfangsverteilung aufweist, die jeweils zunächst etwa axial und daran anschließend mehr als einen Zapfendurchmesser senkrecht hierzu in Umfangsrichtung verlaufen, wobei die Kupplungsteile ungehindert ineinander einschiebbar und miteinander verriegelbar sind.

Vorzugsweise ragt dabei das Gasanschlußrohr zur freien Zugänglichkeit über das am Gasspülstein angebrachte Kupplungsteil hinaus.

Mit dieser Ausführungsform der Vorrichtung ist es möglich. ohne besondere Berücksichtigung der Lage der zu verriegelnden Zapfen und Schlitze zueinander die Kupplungsteile zunächst so weit ineinander zu schieben, bis die Zapfen an der Stirnfläche des Kupplungsgegenstücks anschlagen, und dann das mit der Zugstange verbundene Kupplungsteil vorzugsweise im Sinne der abgewinkelten Teile der Schlitze unter leichtem Andruck gegenüber dem mit dem Gasspülstein verbundenen Kupplungsteil zu verdrehen, bis die Zapfen von selbst in die axial verlaufenden Schlitze finden und durch Eingreifen in die abgewinkelten Teile der Schlitze eine Verriegelung zwischen den Kupplungsteile herstellt. Diese Ausgestaltung der Kupplungseinrichtung vereinfacht das Ansetzen der Zugstange am Gasspülstein wesentlich und ermöglicht zudem den Verzicht auf ein verlierbares Losteil in Form eines Kupplungsbolzens.

Das Gasanschlußrohr kann ohne weiteres über das am Gasspülstein angebrachte Kupplungsteil hinausragen, so daß es frei zugänglich ist.

Das die Zapfen enthaltende Kupplungsteil kann das Gegenkupplungsteil entweder von außen übergreifen oder von innen in dieses einschiebbar sein. Dementsprechend sind die Zapfen entweder so anzuordnen, daß sie im wesentlichen im Inneren des Kupplungsteils vorstehen oder von außen in die Schlitze des Gegenkupplungsteils hineinragen. Alternativ können die Zapfen auch nach außen über das Kupplungsteil vorstehen und nach außen aus den Schlitzen herausragen.

Da die Zapfen erfindungsgemäß bevorzugt aus Rundstahlstücken bestehen, die mit einer Schweißung im zylindrischen Kupplungsteil fixiert werden, bieten im wesentlichen nach innen ragende Zapfen eine besonders günstige Herstellungmöglichkeit des Kupplungsteils. während nach außen vorstehende Zapfen den Vorgang des Verriegelns erleichtern, indem sie eine an sich nicht unbedingt erforderliche optische Kontrolle der Relativlage zwischen Zapfen und Schlitzen ermöglichen.

Ein erleichtertes Einführen der Zapfen in die Schlitze ist erfindungsgemäß durch Aufweitungen der Schlitze herbeizuführen, wodurch der Vorgang des Verriegelns abermals erleichtert wird.

Um die Verriegelung in ihrer Endlage gegen ein ungewolltes Verdrehen und damit verbundenes Entriegeln zu sichern, können in bevorzugter Ausführung die Enden der Schlitze mit Ausbuchtungen versehen werden, in welche die Zapfen einrasten können. Sobald hiernach die Zugstange entgegen dem Lochstein verspannt wird, ist ein Lösen der Verbindung nicht mehr möglich.

Die erfindungsgemäße Ausgestaltung der Kupplungseinrichtung bietet den besonderen Vorteil, daß es möglich ist, das Gasanschlußrohr von innen über das am Gasspulstein angeordnete Kupplungsgegenteil hinausragend auszuführen. Hiermit wird eine verbesserte Möglichkeit gegeben, zur Herstellung der Betriebsbereitschaft eine Gaszuführleitung ungehindert an den Gasspülstein anzuschließen, ohne daß die Möglichkeit der Ankupplung einer Zugstange irgendwie beeinträchtigt wird. Sofern die Zugstange sich mittels eines Gestells gegenüber der Außenwand des Gefäßes abstützt und gegenüber diesem Gestell axial verschiebbar ausgeführt ist, ist es besonders vorteilhaft, die Zugstange als Gewindespindel auszubilden und mit einem Handrad auszustatten, das sich gegenüber einem festen oder verschieblichen Teil des Gestells abstützen kann und gegenüber der Spindel arretierbar ist. Das Handrad kann hierbei gegenüber dem Gestell auf Distanz gebracht werden und mit der Zugstange verriegelt werden, so daß die Möglichkeit gegeben ist, durch axiales Verschieben und durch Verdrehen des Handrades die Verriegelung der Kupplungsteile herbeizuführen. Die Bedienungsmöglichkeit der Kupplungseinrichtung ist hierdurch abermals verbessert. Die Verriegelungsmöglichkeit zwischen Handrad und Zugstange besteht bevorzugterweise aus einer Querbohrung im Handrad, einem Langloch in der Zugstange und einem einsteckbaren Splint. Das Langloch ermöglicht hierbei ein leichteres Auffinden der Überdeckung der vom Splint durchdrungenen Öffnungen. Nach dem Herstellen der Verriegelung der Kupplungsteile kann der Splint gezogen werden und das Handrad in Anlage mit dem Gestell gebracht werden, Durch weiteres Verdrehen des Handrades wird dann ein Ausziehen des Gasspülsteines bewirkt. Alternativ ist es jedoch auch möglich, das Handrad nur leicht mit dem Gestell zur Anlage zu bringen und danach eine Verschiebung des entsprechenden, beispielsweise als Kolben ausgestalteten Teiles innerhalb des Gestells zu bewirken, um das Ausziehen des Gasspülsteines herbeizuführen. Hierfür ist insbesondere eine Kolben-Zylinder-Anordnung mit hydraulischer oder pneumatischer Betätigung und definiertem Hubweg innerhalb des Gestells geeignet.

Das Gestell der Vorrichtung ist vorzugsweise als Dreibein ausgebildet, wobei die drei Stützbeine an einer zentralen Führungshülse für die Zugstange sitzen. Ein solches Gestell läßt sich bequem und standfest an jedem Untergrund abstützen.

An dem Gestell kann im Anschluß an die Führungshülse eine Aufnahmehalterung für die Antriebseinrichtung zur Verschiebung der Zugstange vorgesehen sein. Als Antriebseinrichtung ist vorzugsweise ein mit Druckgas beaufschlagbarer Hohlkolbenzylinder vorgesehen, der fluchtend zu der Führungshülse angeordnet ist und durch den sich die Zugstange hindurcherstreckt, wobei die Zugstange an oder in dem Hohlkolben zumindest während des Ausziehvorganges arretierbar ist.

Die Zugstange kann als Gewindespindel ausgebildet sein, wobei auf der Gewindespindel an dem aus dem Hohlkolben herausragenden Ende, das sich auf der der Kupplungseinrichtung gegenüberliegenden Seite befindet, ein mit entsprechendem Innengewinde versehenes Handrad sitzt, das in Richtung auf die Stirnseite des Hohlkolbens schraubbar und mit einer Anlagefläche an der Stirnseite des Hohlkolbens zur Anlage gebracht werden kann. Auf diese Weise kann das Handrad zur Arretierung der Zugstange relativ zu dem Hohlkolben verwendet werden.

Ferner bezieht sich die Erfindung auf besonders ausgebildete Gasspülsteine, die mit dem entsprechenden Gegenkupplungsteil ausgerüstet sind.

Die Erfindung ist in der Zeichnung beispielsweise veranschaulicht und im nachstehenden im einzelnen anhand der Zeichnung beschrieben. Es zeigen :
Fig. 1 in perspektivischer Darstellung ein Ausführungsbeispiel einer Ausziehvorrichtung, die mit einem Gasspülstein gekuppelt ist und sich an einem Lochstein abstützt,
Fig. 2 in vergrößerter Darstellung einen Schnitt entlang der Linie II-II aus Fig. 1,
Fig. 3 ein weiteres Ausführungsbeispiel einer Ausziehvorrichtung in ähnlicher Darstellung wie Fig. 1,
Fig. 4 in vergrößerter Darstellung einen Schnitt entlang der Linie IV-IV aus Fig. 3 und
Fig. 5 eine Ansicht der beiden Kupplungsteile aus Fig. 3 und 4.

Nach Fig. 1 und 2 der Zeichnung besteht die Ausziehvorrichtung im wesentlichen aus einem Gestell 1, das sich an einem Lochstein 2 bzw. einer Lochsteinhülse oder aber auch an der Außenwand eines in der Zeichnung nicht dargestellten metallurgischen Gefäßes abstützt, einer in dem Gestell 1 geführten Zugstange 3, die zumindest in Richtung von dem Lochstein 2 weg antreibbar ist, sowie einer Kupplungseinrichtung 4, die mit der Zugstange 3 an einem mit einer Blechummantelung versehenen Gasspülstein 5 befestigt werden kann.

Das Gestell 1 weist eine zentrale Führungshülse 6 auf, in der die Zugstange 3 längsverschieblich geführt ist. An der Führungshülse 6 sitzen drei jeweils um 120° zueinander versetzte Stützbeine 7, die an ihrem unteren Ende jeweils mit einem Anlageteller 8 versehen sind. damit das Gestell bequem gegen den Lochstein 2 bzw. die Außenwand des metallurgischen Gefäßes gesetzt werden kann. Ferner weist das Gestell 1 eine Aufnahmehalterung 9 für eine Antriebseinrichtung 10 zur Längsverschiebung der Zugstange 3 auf. Die Aufnahmehalterung ist als geschlitzter Zylinder 11 ausgebildet, in welchem ein als Antriebseinrichtung dienender Hohlkolbenzylinder 12 sitzt. Im vorliegenden Fall genügt ein einfach wirkender Hohlkolbenzylinder, der über eine Zuführungsleitung 13 einseitig mit Druck beaufschlagbar ist.

Die in der Führungshülse 6 geführte Zugstange 3, die in dem vorliegenden Beispiel als Gewindespindel ausgebildet ist, erstreckt sich durch die mittlere Öffnung des Hohlkolbens 14 hindurch und weist an ihrem aus dem Hohlkolben 14 herausragenden Ende ein Handrad 15 auf, das auf der als Gewindespindel ausgebildeten Zugstange 3 gegen die zugewandte Stirnseite des Hohlkolbens 14 gedreht und in Anlage mit dieser gebracht werden kann.

Durch Betätigung des einfachwirkenden Hohlkolbenzylinders 12 wird die Zugstange 3 durch Druckbeaufschlagung und Mitnahme des Handrades 15 in axialer Richtung verschoben.

Die Kupplungseinrichtung 4 besteht aus einem am Ende der Zugstange 3 vorgesehenen Kupplungsteil 16 sowie einem an dem Blechboden 17 des Gasspülsteins 5 sitzenden Gegenkupplungsteil 18. Das an der Zugstange 3 sitzende Kupplungsteil 16 ist glockenförmig ausgebildet und weist einen zylindrischen Endabschnitt 19 mit zwei zueinander fluchtenden Bohrungen 20 auf, die auf diametral gegenüberliegenden Seiten des Endabschnitts 19 ausgebildet sind. Der glockenförmig eingeschnürte Abschnitt 21 des Kupplungsteils 16 ist mit einer zentrischen Gewindebohrung 22 versehen, mit der das Kupplungsteil 16 auf die als Gewindespindel ausgebildete Zugstange 3 aufgeschraubt ist. Mit Hilfe einer umlaufenden Schweißnaht 23 ist die Gewindespindel undrehbar an dem Kupplungsteil 16 fixiert.

Das Gegenkupplungsteil 18 ist als Zylinder 24 ausgebildet, der mit einem Stirnende über eine Schweißnaht 25 mit dem Blechboden 17 des Gasspülsteins verbunden ist.

Der Kupplungszylinder 24 umgibt das Gasanschlußrohr 26 mit ausreichendem Abstand, so daß dieser nicht bei dem Anschließen der Gasanschlußleitung im Wege ist. Darüber hinaus ist der Kupplungszylinder 24 länger ausgebildet als das an dem Blechboden 17 sitzende Gasanschlußrohr 26 und weist in seinem über das Gasanschlußrohr 26 hinausragenden Ende auf diametral gegenüberliegenden Seiten zwei zueinander fluchtende Bohrungen 27 auf, die etwa den gleichen Durchmesser aufweisen wie die in dem Kupplungsteil 16 vorgesehenen Bohrungen 20.

Der Außendurchmesser des Kupplungszylinders 24 ist etwas kleiner als der Innendurchmesser des zylindrischen Endabschnitts 19 des Kupplungsteils 16, so daß das Kupplungsteil 16 über den Kupplungszylinder 24 gestülpt werden kann. Wenn die Bohrungen 20 und 27 miteinander Zur Deckung gebracht worden sind, wird durch die vier zueinander fluchtenden Bohrungen ein Kupplungsbolzen 28 gesteckt und damit die formschlüssige Verbindung zwischen der Zugstange 3 und dem Gasspülstein 5 hergestellt. Der Kupplungsbolzen 28 kann mit Hilfe einer Kette 29 unverlierbar an dem Kupplungsteil 16 befestigt sein.

Zum Herausziehen eines Gasspülsteins 5 aus einem Lochstein 2 wird das Gestell 1 mit seinen drei Stützbeinen 7 gegen den Lochstein 2 bzw. die Außenwand des entsprechenden metallurgischen Gefäßes gestellt und dann wird die Zugstange soweit in Richtung auf den Lochstein 5 verschoben, daß das Kupplungsteil 16 über den Kupplungszylinder 24 greift und der Kupplungsbolzen 28 eingesteckt werden kann. Dann wird das Handrad 15 soweit in Richtung auf den Hohlkolbenzylinder 12 gedreht, bis es an der zugewandten Stirnseite des Hohlkolbens 14 anliegt. Dann wird der Hohlkolbenzylinder 12 über die Zuführungsleitung 13 mit einem Druckmedium beaufschlagt, wodurch der Hohlkolben 14 aus dem Zylinder 12 herausfährt und dabei über das Handrad 15 die Zugstange 3 mitnimmt. Durch die Verschiebung der Zugstange 3 wird der angekuppelte Spülstein 5 automatisch aus dem Lochstein 2 herausgezogen.

Bei der in Fig. 3 bis 5 dargestellten Ausführungsform der Vorrichtung stimmen wesentliche Bauelemente mit dem in Fig. 1 und 2 dargestellten Ausführungsbeispiel überein, so daß für diese Bauelemente die gleichen Bezugszahlen gewählt worden sind.

Im wesentlichen unterscheiden sich die beiden Vorrichtungen durch ihre Kupplungseinrichtung. Die Kupplungseinrichtung 4 bei dem zweiten Ausführungsbeispiel besteht aus einem am Ende der Zugstange 3 angeordneten Kupplungsteil 16' sowie einem am Blechboden des Gasspülsteins 5 angeordneten Kupplungsgegenstück 18'. Das mit der Zugstange 3 verbundene Kupplungsteil 16' ist als Hohlzylinder ausgebildet und mittels eines konischen Übergangsstückes 21 mit der Zugstange 3 verbunden. Das konische Übergangsstück 21 ist mit einem Ansatz mit einer zentrischen Gewindebohrung 22 versehen, die auf die als Gewindespindel ausgebildete Zugstange 3 aufgeschraubt ist. Mittels einer umlaufenden Schweißnaht 23 sind das Kupplungsteil 16' und die Zugstange 3 drehfest miteinander verbunden. Das Kupplungsteil 16' weist zwei in Bohrungen 21 eingesetzte nach innen ragende Zapfen 34 auf, die jeweils außen mit einer umlaufenden Schweißnaht 35 befestigt sind.

Das Kupplungsgegenstück 18' ist ebenfalls als Hohlzylinder ausgebildet und an einem Stirnende mittels einer Schweißnaht 25 mit dem Blechboden 17 des Gasspülsteins 5 verbunden. Das Kupplungsgegenstück 18' ist mit zwei von der Stirnseite ausgehenden abgewinkelten Schlitzen 36 versehen, in welche die Zapfen 34 eingreifen und die mit Aufweitungen 33 am einen Ende und Ausbuchtungen 32 am anderen Ende ausgestattet sind.

Konzentrisch zum Kupplungsgegenstück 18' ist ein Gasanschlußrohr 26 am Gasspülstein 5 angeordnet, welches um einiges aus dem Kupplungsgegenstück 18' herausragt. Das Gasanschlußrohr 26 ist zum Anschluß einer Gaszuführungsleitung beispielsweise mit einem Außengewinde versehen. Es ist in eine zentrale Öffnung im Blechboden 17 des Gasspülsteins eingeschweißt.

Der Außendurchmesser des zylindrischen Kupplungsgegenstücks 18' ist etwas kleiner als der Innendurchmesser des zylindrisch en Kupplungsteils 16' so daß das letztgenannte Kupplungsteil 16' über das Kupplungsgegenstück 18' geschoben werden kann. Wenn die nach innen vorstehenden Zapfen 34 hierbei mit der Stirnfläche des Kupplungsgegenteils 18' in Anschlag kommen, ist,die Zugstange mit dem Kupplungsteil 16' so lange zu verdrehen, bis die Zapfen 34 in die Schlitze 36 einfahren und die Kupplungsteile durch weiteres Verdrehen miteinander verriegelt werden.

Zur erleichterten Handhabung des Kupplungsteils 16' bzw. der Zugstange 3 ist das Handrad 15 mit einer Ouerbohrung 31 und die Zugstange 3 in einigem Abstand vom Hubzylinder 14 mil einem Langloch 30 versehen. Beide können durch Verdrehen des Handrades 15 in Überdeckung gebracht werden und mit einem an einer Kette 38 gesicherten Splint 37 drehfest und somit auch axial gegeneinander fixiert werden. Die Verdrehung und Verschiebung des Kupplungsteils 16' kann somit über einen Kraftangriff am Handrad 15 bewirkt werden.

Zum Herausziehen eines Gasspülsteines 5 aus einem Lochstein 2 wird nach dem vorstehend beschriebenen Verriegeln der Kupplungsteile 16' und 18' das Handrad 15 nach Entfernen des Splintes 37 soweit in Richtung auf den Druckzylinder 12 gedreht, bis es an der ihm zugewandten Stirnseite des Hubkolbens 14 anliegt. Dann wird der Druckzylinder 12 über die Zuführungsleitung 13 mit einem Druckmedium beaufschlagt, wodurch der Hubkolben um einen definierten Betrag aus dem Druckzylinder 12 herausfährt und dabei über das Handrad 15 die Zugstange 3 mitnimmt. Durch die Verschiebung der Zugstange 3 wird der angekuppelte Spülstein 5 wie beim ersten Ausführungsbeispiel aus dem Lochstein 2 herausgezogen.

## Patentansprüche

1. Vorrichtung umfassend einen blechummantelten Gasspülstein und eine Vorrichtung zum Herausziehen des mit einem mittigen Gasanschlußrohr versehenen Gasspülsteins aus einem Lochstein (2) bzw. einer Lochsteinhülse, bestehend aus einem Gestell (1) zum Abstützen an der Außenseite des Lochsteins (2) bzw. der Lochsteinhülse oder an der Außenwand des metallurgischen Gefäßes, einer in dem Gestell relativ zu diesem axial verschieblich geführten Zugstange (3), die zu der Mittelachse des Gasspülsteins (5) fluchtend ausrichtbar ist, einer an der Zugstange (3) vorgesehenen Kupplungseinrichtung (4) zum Ankuppeln des Zugstangenendes an den Gasspülstein (5) sowie einer Antriebseinrichtung (10) zur Verschiebung der Zugstange (3) in die von dem Lochstein (2) wegweisende Richtung,
**dadurch gekennzeichnet**,
daß die Kupplungseinrichtung (4) folgende Bestandteile aufweist:
a) ein am Ende der Zugstange (3) vorgesehenes Kupplungsteil (16) mit mindestens einer quer zur Zugstange (3) verlaufenden Bohrung (20)
b) ein an dem Blechboden (17) des Gasspülsteins (5) vorgesehenes Gegenkupplungsteil (18), das als Zylinder (24) mit zwei zueinander fluchtenden Bohrungen (27) ausgebildet ist, der länger als das Gasanschlußrohr (26) ist und dieses konzentrisch umgibt, wobei der Abstand der Bohrungen (27) von dem Blechboden (17) des Gasspülsteins größer ist als die Länge des Gasanschlußrohrs (26),
c) einen durch die zueinander ausgerichteten Bohrungen (20, 27) steckbaren Kupplungsbolzen (28).

2. Vorrichtung nach Anspruch 1,
**dadurch gekennzeichnet**,
daß das an der Zugstange (3) vorgesehene Kupplungsteil (16) einen zylindrischen Endabschnitt (19) mit zwei zueinander fluchtenden Bohrungen (20) aufweist.

3. Vorrichtung nach Anspruch 1 oder 2,
**dadurch gekennzeichnet**,
daß der Innendurchmesser des zylindrischen Endabschnitts (19) des an der Zugstange vorgesehenen Kupplungsteils (16) größer ist als der Außendurchmesser des an dem Spülstein vorgesehenen zylindrischen Gegenkupplungsteil (18).

4. Vorrichtung zum Herausziehen eines blechummantelten, mit einem mittigen Gasanschlußrohr versehenen Gasspülsteins aus einem Lochstein (2) bzw. einer Lochsteinhülse, bestehend aus einem Gestell (1) zum Abstützen an der Außenseite des Lochsteins (2) bzw. der Lochsteinhülse oder an der Außenwand des metallurgischen Gefäßes, einer in dem Gestell relativ zu diesem axial verschieblich geführten Zugstange (3), die zu der Mittelachse des Gasspülsteins (5) fluchtend ausrichtbar ist, einer an der Zugstange (3) vorgesehenen Kupplungseinrichtung (4) zum Ankuppeln des Zugstangenendes an den Gasspülstein (5) sowie einer Antriebseinrichtung (10) zur Verschiebung der Zugstange (3) in die von dem Lochstein (2) wegweisende Richtung,
**dadurch gekennzeichnet**,
daß die Kupplungseinrichtung (4) aus zwei ineinandersteckbaren zylindrischen Kupplungsteilen (16', 18') besteht, daß eines der Kupplungsteile (16',18') mit zumindest zwei in die zylindrische Wand eingesetzten, nach innen und/oder außen vorstehenden radialen Zapfen (34) versehen ist und daß das andere Kupplungsteil (18',16') eine entsprechende Anzahl von vom äußeren Ende ausgehenden Schlitzen (36) mit zur Aufnahme der Zapfen (34) geeigneter Breite in gleicher Umfangsverteilung aufweist, die jeweils zunächst etwa axial und daran anschließend mehr als einen Zapfendurchmesser senkrecht hierzu in Umfangsrichtung verlaufen, wobei die Kupplungsteile (16', 18') ungehindert ineinander einschiebbar und miteinander verriegelbar sind.

5. Vorrichtung nach Anspruch 4,
**dadurch gekennzeichnet**,
daß das Gasanschlußrohr (26) zur freien Zugänglichkeit über das am Gasspülstein (5) angebrachte Kupplungsteil (18') hinausragt.

6. Vorrichtung nach Anspruch 4 oder 5,
**dadurch gekennzeichnet**,
daß die Zapfen (34) im wesentlichen nach innen überstehen und das entsprechende Kupplungsteil (16') einen größeren Durchmesser als das mit Schlitzen (36) versehene Kupplungsteil (18') hat.

7. Vorrichtung nach einem der Ansprüche 4 bis 6,
**dadurch gekennzeichnet**,
daß das mit Zapfen (34) versehene Kupplungsteil (16') an der Zugstange (3) befestigt ist.

8. Vorrichtung nach einem der Ansprüche 4 bis 7,
**dadurch gekennzeichnet**,
daß die Schlitze (36) am äußeren Ende des Kupplungsteils (18') zum erleichterten Einführen der Zapfen (34) eine Aufweitung (33) aufweisen.

9. Vorrichtung nach einem der Ansprüche 4 bis 9,
**dadurch gekennzeichnet**,
daß die Schlitze (36) an ihrem toten Ende mit einer zum Kupplungsgegenteil (16') gerichteten Ausbuchtung (32) zum Einrasten der Zapfen (34) versehen sind.

10. Vorrichtung nach einem der Ansprüche 4 bis 9,
**dadurch gekennzeichnet**,
daß die Zapfen (34) aus Rundstahl bestehen.

11. Vorrichtung nach einem der Ansprüche 1 bis 10,
**dadurch gekennzeichnet**,
daß das Gestell (1) als Dreibein ausgebildet ist und daß die drei Stützbeine (7) an einer zentralen Führungshülse (6) sitzen.

12. Vorrichtung nach Anspruch 11,
**dadurch gekennzeichnet**,
daß an dem Gestell (1) im Anschluß an die Führungs hülse (6) eine Aufnahmehalterung (9) für die Antriebseinrichtung (10) zur Verschiebung der Zugstange (3) vorgesehen ist.

13. Vorrichtung nach Anspruch 12,
**dadurch gekennzeichnet**,
daß als Antriebseinrichtung ein mit einem Druckmedium beaufschlagbarer Hohlkolbenzylinder (12) vorgesehen ist, der fluchtend zu der Führungshülse angeordnet ist und durch den sich die Zugstange (3) hindurcherstreckt, und daß die Zugstange (3) an oder in dem Hohlkolben (14) zumindest während des Ausziehvorgangs arretierbar ist.

14. Vorrichtung nach einem der Ansprüche 12 bis 13,
**dadurch gekennzeichnet**,
daß die Zugstange (3) als Gewindespindel ausgebildet ist und daß auf der Gewindespindel an dem aus dem Hohlkolben (14) herausragenden Ende, das sich auf der der Kupplungseinrichtung (4) gegenüberliegenden Seite befindet, ein mit entsprechendem Innengewinde versehenes Handrad (15) sitzt, das in Richtung auf die Stirnseite des Hohlkolbens (14) schraubbar ist und mit einer Anlagefläche an der zugewandten Stirnseite des Hohlkolbens (14) zur Anlage gebracht werden kann.

15. Vorrichtung nach einem der Ansprüche 1 bis 14,
**dadurch gekennzeichnet**,
daß Mittel zur Arretierung des Handrades (15) auf der Gewindespindel (3) vorgesehen sind.

16. Vorrichtung nach Anspruch 15,
**dadurch gekennzeichnet,**
daß die Gewindespindel (3) in ihrem aus dem Gestell (1) herausragenden Ende eine Bohrung oder ein Langloch (30) aufweist und daß das Handrad (15) eine Querbohrung (31) hat und beide mittels eines Splintes (37) gegeneinander arretierbar sind.

17. Gasspülstein, der mit einer Vorrichtung nach einem der Ansprüche 1 bis 3 und 11 bis 16 aus einem Lochstein bzw. einer Lochsteinhülse herausgezogen werden kann,
**gekennzeichnet durch**
ein an dem Blechboden (17) vorgesehenes Gegenkupplungsteil (18), das aus einem an dem Blechboden (17) angeschweißten Zylinder (24) besteht, der das Gasanschlußrohr (26) konzentrisch umgibt, länger als dieses ausgebildet ist und in seinem das Gasanschlußrohr (26) überragenden Abschnitt zwei zueinander fluchtende Bohrungen (27) aufweist.

18. Gasspülstein, der mit einer Vorrichtung nach einem der Ansprüche 4 bis 16 aus einem Lochstein bzw. einer Lochsteinhülse herausgezogen werden kann,
**gekennzeichnet durch**
ein an dem Blechboden (17) vorgesehenes Gegenkupplungsteil (18') , das aus einem an dem Blechboden (17) angeschweißten Zylinder (24) besteht, der das Gasanschlußrohr konzentrisch umgibt, kürzer als dieses ausgebildet ist und entweder mit zumindest zwei nach innen und/oder außen vorstehenden radialen Zapfen (34) versehen ist oder von seinem äußeren Ende ausgehende Schlitze aufweist, die jeweils zunächst etwa axial und daran anschließend senkrecht hierzu in Umfangsrichtung verlaufen.

## Claims

1. Device including a sheet-metal-encased gas-purge brick and a device for extracting a sheet-metal-encased gas-purge brick with a centric gas-connecting pipe from a well block (2) or a well-block sleeve, consisting of a frame (1) adapted to rest upon the exterior of the well block (2) or the well block sleeve or upom the outer wall of the metallurgical vessel, a drawbar (3) displaceable axially in said frame in relation to said metallurgical vessel and adapted to be set up in alignment with the centreline of the gas-purge brick (5), a device (4) provided on said drawbar, for coupling the end thereof to said gas-purge brick and a driving means (10) for displacing said drawbar in a direction away from the well block (2), characterized in that the coupling device (4) comprises the following elements:
a) a coupling part (16) provided at the end of a drawbar (3) and having at least one hole (20) disposed at right angles thereto;
b) a countercoupling part (18) provided on the sheet-metal end (17) of the gas-purge brick (5), the counter-coupling part (18), fitted to the gas-purge brick (5), is in the form of a cylinder (24) which has two holes (27) in alignment with each other and is longer than the gas-connecting pipe (26) which it surrounds concentrically, the distance between the said holes (27) and the sheet-metal end (17) of the gas-purge brick being greater than the length of the gas-connecting pipe (26),
c) a coupling pin (28) adapted to be passed through the holes (20, 27) in alignment with each other.

2. A device according to claim 1, characterized in that the coupling part (16) on the drawbar (3) comprises a cylindrical end section (19) with two holes (20) in alignment with each other.

3. A device according to claim 1 or 2, characterized in that the inside diameter of the cylindrical end-section (19) of the coupling part (16), provided on the drawbar, is greater than the outside diameter of the cylindrical counter-coupling part (18) fitted to the purge brick.

4. Device for extracting a sheet-metal-encased gas-purge brick with a centric gas-connecting pipe from a well block (2) or a well block sleeve, consisting of a frame (1) adapted to rest upon the exterior of the well block (2) adapted to rest upon the exterior of the well block (2) or the well block sleeve or upon the outer wall of the metallurgical vessel, a drawbar (3) displaceable axially in said frame in relation to said metallurgical vessel and adapted to be set up in alignment with the centreline of the gas-purge brick; a device (4), provided on said drawbar, for coupling the end thereof to said gas-purge brick and a driving means (10) for displacing said drawbar in a direction away from the well block, characterized in that the coupling device (4) consists of two cylindrical coupling parts (16', 18'), fittable into one another, and in that one of the coupling parts (16', 18') is provided with at least two radial studs (34) inserted into the cylindrical wall and projecting inwardly and/or outwardly, and in that the other coupling part (18', 16') comprises a corresponding number of slots (36) running from the outer end, of a suitable width for the accomodation of the said studs, arranged in equal peripheral distribution, each of the said slots running initially approximately axially and then running at right angles, in the peripheral direction, for more than one stud-diameter, the said coupling parts (16', 18') being adapted to slide freely one into the other and to be locked together.

5. A device according to claim 4, characterized in that, for the purpose of easy accessibility, the gas-connecting pipe (26) projects beyond the coupling part (18) fitted to the gas-purge brick (5).

6. A device according to claim 4 or 5, characterized in that the studs (34) project substantially inwardly, the relevant coupling part (16') being larger in diameter than the coupling part (18) provided with the slots (36).

7. A device according to one of claims 4 to 6, characterized in that the coupling part (16) carrying the studs (34) is secured to the drawbar (3).

8. A device according to one of claims 4 to 7, characterized in that, in order to faciliate the introduction of the studs (34), the outer ends of the slots (36) on the coupling part (18) are widened (33).

9. A device according to one of the claims 4 to 8, characterized in that the dead end of each slot(36) is provided with a bulge (32), directed to the counter-coupling part (16'), for engangement with the studs (34).

10. A device according to one of claims 4 to 9, characterized in that the studs (34) are made of steel rod.

11. A device according to one of claims 1 to 10, characterized in that the frame (1) is in the form of a tripod, the three legs (7) being seated upon a central guide-sleeve (6).

12. A device according to claim 11, characterized in that a holder (9) is provided on the frame (1), adjacent the guide-sleeve (6), for the accommodation of the driving means (10) which displaces the drawbar (3).

13. A device according to claim 12, characterized in that the driving means is in the form of a hollow-piston-cylinder (12) actuated by a pressure-medium, arranged in alignment with the guide-sleeve, and traversed by the drawbar (3), the said drawbar being adapted to be locked on or in the hollow piston (14) at least during the extraction process.

14. A device according to claim 12 or 13, characterized in that the drawbar (3) is in the form of a threaded spindle which carries, on the end projecting from the hollow piston (14) and remote from the coupling device (4), an internally threaded handwheel (15) which is adapted to be screwed towards the end-face of the said hollow piston and can be brought to bear upon a bearing surface on the opposing end-face therof.

15. A device according to one of the claims 1 to 14, characterized in that means are provided for locking the handwheel (15) to the threaded spindle (3).

16. A device according to claim 15, characterized in that the end of the threaded spindle (3) projecting from the frame (1) comprises a hole or a slot (30), while the handwheel (15) has a transverse hole (31), the said spindle and handwheel being adapted to be locked together by means of a split-pin (37).

17. A gas-purge brick which can be withdrawn from a well block or a well block sleeve with a device according to one of claims 1 to 3 and 11 to 16, characterized by a counter-coupling part (18), provided at the sheet-metal end (17), which consists of a cylinder (24) welded to the said sheet-metal end and surrounding the gas-connecting pipe (26) concentrically, the said counter-coupling part being longer than the said counter-coupling part and the section of the said counter-coupling part projecting beyond the said connecting pipe comprising two holes (27) in alignment with each other.

18. A gas-purge brick which can be withdrawn from a well block or a well block sleeve with a device according to on e of claims 4 to 16, characterized by a counter-coupling part (18'), provided at the sheet-metal end (17), which consists of a cylinder (24) welded to the said sheet-metal end and surrounding the gas-connecting pipe concentrically, the said counter-coupling part being shorter than the said connecting pipe, and either being provided with at least two radial studs (34) projecting inwardly and/or outwardly, or comprising slots running from its outer end, each of which originally runs approximately axially and then runs at right angles in the peripheral direction.

## Revendications

1. Dispositif avec une brique de barbotage à enrobage de tôle et un dispositif pour extraire la brique de barbotage, munie d'un tube central d'adduction de gaz d'une pierre à trou (2) ou d'un manchon de pierre à trou, dispositif qui se compose d'un chevalet (1) destiné à prendre appui sur l'extérieur de la pierre à trou (2) ou du manchon de pierre à trou ou sur la paroi extérieure du récipient métallurgique, d'une barre de traction (3) qui est guidée de facon à se déplacer axialement dans le chevalet par rapport à celui-ci et qui peut être orientée dans l'alignement de l'axe de la brique de barbotage (5), d'un système d'accouplement (4) qui est prévu sur la barre de traction (3) pour accoupler l'extrémité de la barre de traction à la brique de barbotage (5), ainsi que d'un mécanisme moteur (10) pour déplacer la barre de traction (3) dans le sens de son éloignement de la pièrre à trou (2), caractérisé en ce que le système d'accouplement (4) comporte les éléments suivants:
a) un élément d'accouplement (16) prévu à l'extrémité de la barre de traction (3) et présentant au moins une forure (20) qui s'étend perpendiculairement à la barre de traction (3),
b) un contre-élément d'accouplement (18) prévu sur le fond de tôle (17) de la brique de barbotage (5), le contre-element d'accouplement (18) disposé sur la brique de barbotage (5) est réalisé sous forme de cylindre (24) muni de deux forures (27) mutuellement alignées, cylindre qui est plus long que le tube d'adduction de gaz (26) et entoure celui-ci concentriquement, la distance entre les forures (27) et le fond de tôle (17) de la brique de barbotage étant plus grande que la longueur du tube d'adduction de gaz (26),
c) une cheville d'accouplement (28) qui peut être enfoncée à travers les forures (20, 27) mutuellement alignées.

2. Dispositif selon la revendication 1, caractérisé en ce que l'élément d'accouplement (16) prévu sur la barre de traction (3) comporte un segment terminal cylindrique (19) muni de deux forures (20) mutuellement alignées.

3. Dispositif selon la revendication 1 ou 2, caractérisé en ce que le diamètre intérieur du segment terminal cylindrique (19) de l'élément d'accouplement (16) prévu sur la barre de traction est plus grand que le diamètre extérieur du contre-élément d'accouplement cylindrique (18) prévu sur la brique de barbotage.

4. Dispositif pour extraire une brique de barbotage à enrobage de tôle, munie d'un tube central d'adduction de gaz d'une pierre à trou (2) ou d'un manchon de pierre à trou, dispositif qui se compose d'un chevalet (1) destiné à prendre appui sur l'extérieur de la pierre à trou (2) ou du manchon de pierre à trou ou sur la paroi extérieure du récipient métallurgique, d'une barre de traction (3) qui est guidée de facon à se déplacer axialement dans le chevalet par rapport à celui-ci et qui peut être orientée dans l'alignement de l'axe de la brique de barbotage (5), d'un système d'accouplement (4) qui est prévu sur la barre de traction (3) pour accoupler l'extrémité de la barre de traction à la brique de barbotage (5), ainsi que d'un mécanisme moteur (10) pour déplacer la barre de traction (3) dans le sens de son éloignement de la pierre à trou (2), caractérisé en ce que le système d'accouplement (4) se compose de deux éléments d'accouplement cylindriques (16', 18') emboîtables l'un dans l'autre, en ce que l'un des éléments d'accouplement (16', 18') est muni d'au moins deux tenons radiaux (34) insérés dans sa paroi cylindrique et faisant saillie vers l'intérieur et/ou vers l'extérieur, et en ce que l'autre élément d'accouplement (18', 16'), comporte, dans la même répartition circonférentielle, un nombre correspondant de fentes (36) partant de l'extrémité externe et ayant la largeur qui convient pour recevoir les tenons (34), chacune de ces fentes s'étendant tout d'abord en direction approximativement axiale, puis, à la suite de plus d'un diamètre des tenons, perpendiculairement à celle-ci, en direction circonférentielle, les éléments d'accouplement (16, 18) pouvant être glissés l'un dans l'autre et interverrouillés sans obstacle.

5. Dispositif selon la revendication 4, charactérisé en ce que le tube d'adduction de gaz (26) fait saillie au-delà de l'élément d'accouplement (18') disposé sur la brique de barbotage (5), en vue de sa libre accessibilité.

6. Dispositif selon la revendication 4 ou 5, caractérisé en ce que les tenons (34) font principalement saillie vers l'intérieur et en ce que l'élément d'accouplement correspondant (16') a un plus grand diamètre que l'élément d'acouplement (18') qui est muni de fentes (36).

7. Dispositif selon l'une quelconque des revendications 4 à 6, caractérisé en ce que l'élément d'accouplement (16') qui est muni de tenons (34) est fixé à la barre de traction (3).

8. Dispositif selon l'une quelconque des revendications 4 à 7, caractérisé en ce que les fentes (36) présentent, à l'extrémité externe de l'élément d'accouplement (18'), un élargissement (33) destiné à faciliter l'insertion des tenons (34).

9. Dispositif selon l'une quelconque des revendications 4 à 8, caractérisé en ce que les fentes (36) sont munies, à leur extrémité, d'une encoche (32) dirgée vers le contre-élément d'acouplement (16'), pour l'enclenchement des tenons (34).

10. Dispositif selon l'une quelconque des revendications 4 à 9, caractérisé en ce que les tenons (34) sont faits de ronds en acier.

11. Dispositif selon l'une quelconque des revendications 1 à 10, caractérisé en ce que le chevalet (1) est réalisé sous forme de trépied et en ce que ses trois jambes d'appui (7) sont fixées à une douille de guidage centrale (6).

12. Dispositif selon la revendication 11, caractérisé en ce qu'il est prévu sur le chevalet (1), à la suite de la douille de guidage (6), un support de logement (9) pour le mécanisme moteur (10) déstiné au déplacement de la barre de traction (3).

13. Dispositif selon la revendication 12, caractérisé en ce qu'il est prévu, en tant que mécanisme moteur, un vérin (12) à piston creux qui peut être alimenté en fluide sous pression, vérin qui est disposé dans l'alignement de la douille de guidage (6) et à travers lequel s'étend la barre de traction, et en ce que la barre de traction (3) peut être bloquée sur ou dans le piston creux (14), au moins pendant l'opération d'extraction.

14. Dispositif selon une des revendications 12 ou 13, caractérisé en ce que la barre de traction (3) est réalisée sous forme d'une broche filetée et en ce qu'il est monté sur cette broche filetée, à l'extrémité qui sort du piston creux (14) et qui se trouve du côté opposé par rapport au système d'accouplement (4), un volant à main (15) muni d'un filetage intérieur correspondant, volant qui peut se visser en direction du côté frontal du piston creux (14) et peut être amené à reposer, par une surface portante, sur le côté frontal du piston creux (14) qui est dirigé vers lui.

15. Dispositif selon l'une quelconque des revendications 1 à 14, caractérisé en ce qu'il est prévu des moyens pour bloquer le volant à main (15) sur la broche filetée (3).

16. Dispositif selon la revendication 15, caractérisé en ce que la broche filetée (3) présente, dans son extrémité qui sort du chevalet (1), une forure ou un trou oblong (30) et en ce que le volant à main (15) présente une forure transversale (31), ces deux éléments pouvant être bloqués l'un par rapport à l'autre au moyen d'une goupille (37).

17. Brique de barbotage qui peut être extraite d'une pierre à trou ou d'un manchon de pierre à trou, au moyen d'un dispositif selon l'une quelconque des revendications 1 à 3 et 11 à 16, caractérisée par un contre-élément d'accouplement (18) qui est prévu sur le fond de tôle (17) et qui se compose d'un cylindre (24) qui est soudé au fond de tôle (17), entoure concentriquement le tube d'adduction de gaz (26), est réalisé avec une plus grande longueur que ce dernier et présente, dans son segment qui fait saillie au-delà du tube d'adduction de gaz (26), deux forures (27) mutuellement alignées.

18. Brique de barbotage qui peut être extraite d'une pierre à trou ou d'un manchon de pierre à trou au moyen d'un dispositif selon l'une quelconque des revendications 4 à 16, caractérisée par un contre-élément d'accouplement (18) qui est prévu sur le fond de tôle (17) et qui se compose d'un cylindre (24) qui est soudé au fond de tôle (17), entoure concentriquement le tube d'adduction de gaz (26), est réalisé avec une plus petite longueur que ce dernier et est muni d'au moins deux tenons radiaux (34) en saillie vers l'intérieur et/ou vers l'extérieur, ou présente des fentes qui partent de son extrémité extérieure et s'étendent tout d'abord à peu près axialement, puis, à la suite de ce segment axial, perpendiculairement à celui-ci en direction circonférentielle.
